# EUROPÄISCHE PATENTSCHRIFT

(11) **EP 1 038 828 B1**
(45) Veröffentlichungstag und Bekanntmachung des Hinweises auf die Patenterteilung: **05.06.2002**
(21) Anmeldenummer: 00105180.4
(22) Anmeldetag: 11.03.2000
(51) Int. Cl.: B67B 5/03

(54) **Verfahren zum Ausstatten von Flaschen mit Kapseln sowie Vorrichtung zur Durchführung des Verfahrens**
Method and apparatus for placing capsules on bottle necks
Procédé et dispositif pour placer des capsules de surbouchage sur des bouteilles

(30) Priorität: 19.03.1999 DE 19912537
(43) Veröffentlichungstag der Anmeldung: 27.09.2000
(73) Patentinhaber: Draht- und Metallwarenfabrik Philipp Schneider GmbH & Co.KG, 55583 Bad Münster-Ebernburg (DE)
(72) Erfinder: Werner Philippsen, D-55543 Bad Kreuznach (DE)
(74) Vertreter: Quermann, Helmut, Dipl.-Ing.

(56) Entgegenhaltungen:
- DE-B- 2 852 192
- FR-A- 2 482 575
- US-A- 3 374 605

## Beschreibung

Die Erfindung betrifft ein Verfahren zum Ausstatten von Flaschen mit Kapseln sowie eine Vorrichtung zur Durchführung des Verfahrens.

Bevorzugtes Anwendungsgebiet der Erfindung sind mittels Drahtbügeln oder Vierdrahtverschlüssen gesicherte Korken oder Kunststoffstopfen bei Sektflaschen, wobei über die Verschlüsse die Kapseln gestülpt und an die Verschlüsse sowie die oberen Bereiche der Flaschen angedrückt sind. In der automatisierten Massenfertigung (vgl. z.B. US 4 285 186) decken die Kapseln die verdrillten Drahtenden bzw. Ösenbereiche der Verschlüsse oder Verschlußteile ab. Das Öffnen der Flaschen ist erschwert, da es im Bereich dieser abgedeckten, und somit auch nicht einsehbaren Bereiche der Verschlüsse oder Verschlußteile erfolgt.

Um diese Nachteile zu eliminieren sind Kapseln in Sonderausführung erforderlich. Sie werden bei hochpreisigen Erzeugnissen verwendet und weisen Aussparungen und/oder Einschnitte auf, um die Plazierung des Öffnungs- oder Dekorationsanteiles des Flaschenverschlusses außerhalb des Kapselmantels zu ermöglichen. Die Kapseln werden mit diesen Aussparungen/Einschnitten zum Aufsetzen angeliefert. Aus der FR-A-2 482 575 ist ein solches Verfahren sowie eine solche Vorrichtung bekannt.

Es ist Aufgabe der vorliegenden Erfindung, ein Verfahren zum Ausstatten von Flaschen mit Kapseln sowie eine Vorrichtung zur Durchführung des Verfahrens anzugeben, die ein vollautomatisches Aufsetzen der Kapseln auf die Flaschen ermöglichen, wobei bezüglich der Vorrichtung eine kompakte, baulich einfache Ausbildung im Vordergrund steht.

Das Verfahren zum Ausstatten von Flaschen mit Kapseln, wobei die jeweilige Kapsel eine Aussparung und/oder einen Einschnitt aufweist, um die Plazierung eines Öffnungs- und/oder Dekorationsanteils eines Flaschenverschlusses außerhalb des Kapselmantels zu ermöglichen, ist erfindungsgemäß durch folgende Merkmale gekennzeichnet:
- die vereinzelten Kapseln werden einem intermittierend bewegten Kapselaufnahmerad zugeführt,
- im Kapselaufnahmerad wird die jeweilige Kapsel kalibriert und mit der Aussparung und/oder dem Einschnitt versehen,
- die jeweilige mit der Kapsel auszustattende Flasche wird zur Kapsel ausgerichtet, derart, daß der Öffnungs- und/oder Dekorationsanteil des Flaschenverschlusses mit der Aussparung und/oder dem Einschnitt der Kapsel fluchtet,
- die Flaschen und die Kapsel werden aufeinander zu verfahren, wobei die Flasche in die Kapsel einfährt und diese übernimmt,
- die Flaschen mit Kapsel und das Kapselaufnahmerad werden getrennt.

Vorteilhaft erfolgt die Übernahme der jeweiligen Kapsel durch eine Bewegung der ausgerichteten Flasche, somit nicht durch eine Bewegung der Kapsel. Die Übernahme der Kapsel kann bei einem gleichzeitigen Druckhub eines Schnittstempels, der zuvor den Einschnitt und/oder die Aussparung erzeugt hat, erfolgen. Hierdurch ist ein störungsfreier Schlupfvorgang bei Übernehmen der Kapsel durch Einfahren der ausgerichteten Flasche sichergestellt.

Die Ausrichtung der Flaschen und damit des Flaschenverschlusses erfolgt vorzugsweise mittels Drehen der Flasche in deren Rotationsachse.

Unter dem Gesichtspunkt der weitgehenden Automatisation sollten die mit den Kapseln auszustattenden Flaschen in einer Reihe angefördert und zum Ausstatten mit den Kapseln vereinzelt werden.

Die Vorrichtung zur Durchführung des Verfahrens ist gekennzeichnet durch eine Einrichtung zum Transportieren und Vereinzeln der mit den Kapseln auszustattenden Flaschen, eine Einrichtung zum Vereinzeln der Kapseln, ein Kapselaufnahmerad zur Aufnahme einer oder mehrerer Kapseln in einer oder mehreren Aufnahmen, eine Einrichtung zum Zuführen der Kapsel in die jeweilige Aufnahme des Kapselaufnahmerades, eine Einrichtung zum Kalibrieren der Kapsel, eine Schneideinrichtung sowie eine heb- und senkbare Ausrichteinrichtung für die jeweilige mit der Kapsel aufzustattende Flasche.

Auf baulich besonders einfache Art und Weise können die Flaschen vereinzelt werden, wenn die Einrichtung zum Transportieren und Vereinzeln der mit den Kapseln auszustattenden Flaschen ein Transportband und ein Sternrad aufweist, das die Flaschen einzeln aus dem Bereich des Transportbandes schleust.

Die Einrichtung zum Kalibrieren ist insbesondere als Kalibrierdorn ausgebildet. Dieser ist entsprechend der Kapsel gestaltet und in diese zwecks Kalibrierung einfahrbar.

Als besonders zweckmäßig wird es angesehen, wenn die Schneideinrichtung einen Schnittstempel und einen Messerdorn aufweist. Entsprechend der konischen Gestaltung der Kapsel ist auch der Messerdorn im wesentlichen gestaltet, wobei er eine Aussparung zur Aufnahme des beim Schneiden in den Messerdorn einfahrenden Schnittstempels aufweist.

Die Ausrichteinrichtung für die Flaschen ist vorzugsweise unter dem Kapselaufnahmerad angeordnet und als Drehteller ausgebildet. Die jeweilige Flasche steht auf dem Drehteller und kann zusammen mit ihrem Verschluß durch einfache Drehung des Tellers um seine vertikale Achse in die Ausrichtposition geschwenkt werden. Der Drehteller ist insbesondere heb- und senkbar, um die Kapsel auf die ausgerichtete Flasche und deren Verschluß aufzustecken.

Vorzugsweise wird die mit der Kapsel ausgestattete Flasche nach dem Trennen von Flasche mit Kapsel und Kapselaufnahmerad mittels eines Sternrades wieder dem Flaschenband zugeführt.

Weitere Merkmale der Erfindung sind in der Beschreibung der Figuren und insbesondere den Figuren selbst dargestellt.

In den Figuren ist die Erfindung anhand einer Ausführungsform für den hauptsächlichen Anwendungsbereich der Erfindung dargestellt, ohne hierauf beschränkt zu sein. Es zeigt in schematischer Darstellung:
- Figur 1: eine Seitenansicht einer mit einem Korken verschlossenen Sektflasche sowie mit einem Verschlußteil, das als Vierdrahtbügelverschluß ausgebildet ist, vor dem Anbringen der Kapsel,
- Figur 2: eine Ansicht X der in Figur 1 gezeigten verschlossenen Flasche,
- Figur 3: eine Ansicht Y der in Figur 1 gezeigten verschlossenen Flasche,
- Figur 4: eine Seitenansicht einer Flaschenkapsel, in liegender Stellung der Kapsel gesehen,
- Figur 5: eine Ansicht einer verschlossenen Flasche gemäß Figur 1, die im Wege der erfindungsgemäßen Verfahren bzw. der erfindungsgemäßen Vorrichtung mit einer Kapsel versehen ist,
- Figur 6: eine Ansicht Z der in Figur 5 gezeigten, mit der Kapsel versehenen, verschlossenen Sektflasche,
- Figur 7: einen Schnitt durch die erfindungsgemäße Vorrichtung gemäß der Linie A-A in Figur 8 und
- Figur 8: eine Ansicht B gemäß der Darstellung in Figur 7.

Die Figuren 1, 2 und 3 zeigen eine Sektflasche 1, in deren Ausgabeöffnung ein Korken 2 eingesteckt ist, dessen außerhalb der Flasche 1 befindlicher Korkenwulst 3 mittels eines herkömmlichen Vierdrahtverschlusses 4 gesichert ist. Dieses Verschlußteil weist Drahtabschnitte 5 auf, die untere Ösen 6 der Vierdrahtverschlüsse 4 durchsetzen und deren Enden unter Bildung einer größeren Öse 7 gestaltet sind, die in Richtung des Korkenwulstes 3 unter einem recht spitzen Winkel zur Flasche 1 hochgebogen ist. Werden Sektflaschen in der Massenproduktion abgefüllt, wird gemäß dem Stand der Technik über den Flaschenkopf mit Korken 2 und Vierdrahtverschluß 4 eine konische Kapsel 8 gesteckt und angedrückt, wobei der Vierdrahtverschluß 4 komplett, somit einschließlich der hochgebogenen Öse 7, innerhalb der Kapsel angeordnet ist. Bei der Abfüllung von Sekt in geringen Mengen, somit geringer Stückzahlen abzufüllender Flaschen, finden im Einzelfall, insbesondere zur Steigerung der Attraktivität der Flaschenausstattung kegelförmige Kapseln 8 Verwendung, die grundsätzlich wie übliche Kapseln gestaltet sind, allerdings mit einem senkrecht zur Aufsteckrichtung auf die Flaschen verlaufenden Einschnitt 9, wie es in Figur 4 veranschaulicht ist. Bei diesem Stand der Technik wird in einem Bereich 10 zwischen dem Einschnitt 9 und dem Deckelbereich 11 der Kapsel 8 die Kapselwandung geringfügig nach innen eingedrückt, so daß beim Aufstecken dieser Kapsel 8 in einer Flucht mit der Öse 7 diese Öse durch den Einschnitt 9 hindurchgesteckt wird und bei auf die Flasche und den Vierdrahtverschluß aufgesteckter Kapsel im Bereich 10 der Kapsel zu liegen kommt. In dieser Position wird die Kapsel 8 manuell gegen den Flaschenkopf und den Korken mit Vierdrahtverschluß gedrückt. Die Flaschenkapseln bestehen beispielsweise aus einer Kunststoffolie, die innen und außen mit Aluminium, Zinn oder ähnlich beschichtet ist oder aus einer Aluminiumfolie, Zinnfolie oder ähnlich. Die Figuren 5 und 6 zeigen eine derart mit einer Flaschenkapsel versehene Sektflasche. Zur Steigerung der Attraktivität des Sektflaschenverschlusses kann die Öse 7 in Art einer Plombe ausgebildet sein.

Nachfolgend wird anhand der Darstellung der Figuren 7 und 8 der Aufbau der erfindungsgemäßen Vorrichtung zur Erzeugung des in den Figuren 5 und 6 veranschaulichten Kapselverschlusses beschrieben:

Ein intermittierend angetriebenes, durchlaufendes Flaschentransportband 12 wirkt mit einem Einlauf-/Auslaufstern 13 zusammen, der durch nicht näher veranschaulichte Antriebsmittel intermittierend in Richtung des Pfeiles 14 antreibbar ist. Der Stern 13 weist an seinem Umfang vier jeweils in einem Winkel von 90° zueinander angeordnete Aufnahmen 15 für die Flaschen 1 auf. Der Stern 13 und das Flaschentransportband 12 sind so getaktet, daß bei nicht beaufschlagtem Stern 13 immer zwei gegenüberliegende Aufnahmen 15 in der Flucht des Flaschentransportbandes 12 angeordnet sind, so daß beim in Gang setzen des Flaschentransportbandes 12 eine Flasche 1 in den Stern 13 eingeführt wird. Durch Schwenken des Sterns 13 um 90° wird diese Flasche in dem Bereich der Vorrichtung überführt, in dem sie mit der Kapsel 8 versehen wird, bei einer weiteren Schwenkbewegung um 90° wird die Flasche 1 mit der Kapsel 8 zum Flaschentransportband 12 weiter gefördert, wobei das Sternrad 13 nunmehr die Funktion eines Auslaufsternrades besitzt. Ein Führungsstück 16 führt die Flaschen 1 bei derem Transport vom Flaschentransportband und beim Transport zum Flaschentransportband zurück. Parallel zur Förderrichtung des Flaschentransportbandes 12 ist eine Kapselzuführeinrichtung 19 vorgesehen, die eine Reihe 17 von Flaschenkapseln 8 einer Kapselvereinzelungsvorrichtung 18 zuführt. Diese vereinzelt die Kapseln 8 der anstehenden Reihe 17 und führt die jeweils vordere Kapsel 8 einem Kapselaufnahmebecher 20 zu. Dieser ist in dem gezeigten Beispiel an seinem Umfang mit vier jeweils um 90° zueinander versetzten Becheraufnahmen 21 versehen, in denen jeweils ein Schnittstempel 22 im Sinne der gezeigten Doppelpfeile 23 verfahrbar ist. Die Drehrichtung des intermittierend beaufschlagten Kapselaufnahmebechers 20 ist durch den Pfeil 24 veranschaulicht. Die Becheraufnahmen 21 weisen entsprechend der konischen Gestaltung der Kapseln 8 einen konischen Hohlraum auf, wobei die Schnittstempel 22 so plaziert sind, daß sie bei Aktivierung die in die Becheraufnahme 21 eingesetzte Kapsel dort schneiden, wo der gewünschte Einschnitt bzw. die gewünschte Aussparung zu erzeugen ist.

Oberhalb der Drehachse 25 ist ein vertikal senk- und hebbarer, konisch gestalteter Kalibrierdorn 26 gelagert. In der Flucht mit der Drehachse 25 ist auf der der Kapselvereinzelungsvorrichtung 18 abgewandten Seite des Kapselaufnahmebechers 20 ein im Sinne des Doppelpfeiles horizontal beweglicher Messerdorn 27 gelagert, der gleichfalls entsprechend der konischen Ausnehmung der Becheraufnahme 21 gestaltet ist. Er weist allerdings eine Ausnehmung im Bereich des Schnittstempels 22 auf, so daß beim Aktivieren des Schnittstempels die Kapsel 8 in diesem Bereich nicht nur eingeschnitten wird, sondern auch im Bereich 10 geringfügig eingedrückt wird.

Unterhalb der Drehachse 25 ist unter der zugeordneten Becheraufnahme 21 ein im Sinne der Doppelpfeile heb- und senkbarer sowie schwenkbarer Drehteller 28 vorgesehen, dessen Aufnahmefläche aus der Ebene des Flaschentransportbandes 12 hebbar ist, so daß die im Stern 13 gehaltene Flasche 1 zum Aufstecken der Kapsel 8 auf die Flasche 1 angehoben und bei unveränderlicher Position zum Stern 13 wieder in die Ebene der Flaschentransportbahn 12 abgesenkt werden kann.

Der Verfahrensablauf der insoweit beschriebenen Vorrichtung ergibt sich wie folgt: Die jeweils vordere Kapsel 8 wird von der zugeführten Kapselreihe 17 in der Kapselvereinzelungsvorrichtung 18 abgetrennt und in die benachbarte Becheraufnahme 21 eingeschoben. Diese Becheraufnahme 21 wird dann durch Schwenken des Kapselaufnahmebechers 20 in die nach oben gerichtete Position überführt und durch Einführen des Kalibrierdorns 26 die Kapsel 8 kalibriert. Dann wird diese Becheraufnahme 21 erneut um 90° weiter transportiert, in ihre horizontale Position in der der Messerdorn 27 in die Kapsel eingeführt und der Schnittstempel 22 betätigt wird. Hierbei wird die Kapsel eingeschnitten bzw. mit der Aussparung versehen. Dann wird diese Becheraufnahme 21 um 90° in die nach unten gerichtete Stellung weiter transportiert und in dieser Position durch Heben des Drehtellers 28 die auf diesem plazierte Flasche 1 angehoben, wobei der Flaschenkopf mit Korken 2 und Vierdrahtverschluß 4 in die konische Kapsel 8 eintaucht. Gleichzeitig erfolgt ein Druckhub des Schnittstempels zwecks Sicherstellung des störungsfreien Schlupfvorganges. Nach dem Ausfahren des Schnittstempels 22 wird der Drehteller 28 mit der Flasche 1 abgesenkt und es wird diese Becheraufnahme 21 um 90° in die Ausgangsstellung weiter transportiert. Bezogen auf die Gesamtvorrichtung wird selbstverständlich die jeweils dort befindliche Becheraufnahme 21 mit einer Kapsel 8 bestückt und bei jedem Takt kalibriert bzw. die Kapsel aufgesetzt und angedrückt. Entsprechend taktweise werden die drei jeweils im Stern 13 befindlichen Flaschen 1 durch Schwenkung des Sterns um 90° weiter bewegt.

## Patentansprüche

1. Verfahren zum Ausstatten von Flaschen mit Kapseln, wobei die jeweilige Kapsel eine Aussparung und/oder einen Einschnitt aufweist, um die Plazierung eines Öffnungs- und/oder Dekorationsanteils eines Flaschenverschlusses außerhalb des Kapselmantels zu ermöglichen, **gekennzeichnet durch** folgende Merkmale:
- die vereinzelten Kapseln werden einem intermittierend bewegten Kapselaufnahmerad zugeführt,
- im Kapselaufnahmerad wird die jeweilige Kapsel kalibriert und mit der Aussparung und/oder dem Einschnitt versehen,
- die jeweilige mit der Kapsel auszustattende Flasche wird zur Kapsel ausgerichtet, derart, daß der Öffnungs- und/oder Dekorationsanteil des Flaschenverschlusses mit der Aussparung und/oder dem Einschnitt der Kapsel fluchtet,
- die Flasche und die Kapsel werden aufeinander zu verfahren, wobei die Flasche in die Kapsel einfährt und diese übernimmt,
- die Flasche mit Kapsel und das Kapselaufnahmerad werden getrennt.

2. Verfahren nach Anspruch 1, **dadurch gekennzeichnet, daß** die Übernahme der Kapsel durch eine Bewegung der ausgerichteten Flasche erfolgt.

3. Verfahren nach Anspruch 1 oder 2, **dadurch gekennzeichnet, daß** die Übernahme der Kapsel bei einem gleichzeitigen Druckhub eines Schnittstempels, der zuvor den Einschnitt und/oder die Aussparung erzeugt hat, erfolgt.

4. Verfahren nach einem der Ansprüche 1 bis 3, **dadurch gekennzeichnet, daß** die Ausrichtung der Flasche mittels Drehen in deren Rotationsachse erfolgt.

5. Verfahren nach einem der Ansprüche 1 bis 4, **dadurch gekennzeichnet, daß** mit den Kapseln auszustattende Flaschen in einer Reihe angefördert und zur Ausstattung mit den Kapseln vereinzelt werden.

6. Vorrichtung zur Durchführung des Verfahrens nach einem der Ansprüche 1 bis 5, **gekennzeichnet durch** eine Einrichtung (12,13) zum Transportieren und Vereinzeln der mit den Kapseln (8) auszustattenden Flaschen (1), eine Einrichtung (18) zum Vereinzeln der Kapseln, ein Kapselaufnahmerad (20) zum Aufnehmen einer oder mehrerer Kapseln in eine oder mehrere Aufnahmen (21), eine Einrichtung zum Zuführen der Kapsel in die jeweilige Aufnahme des Kapselaufnahmerades, eine Einrichtung (26) zum Kalibrieren der Kapsel, eine Schneideinrichtung (22) um die Kapsel mit einer Aussparung und/oder einem Einschnitt zu versehen, sowie eine heb- und senkbare Ausrichteinrichtung (28) für die jeweilige mit der Kapsel auszustattende Flasche.

7. Vorrichtung nach Anspruch 6, **dadurch gekennzeichnet, daß** die Einrichtung zum Transportieren und Vereinzeln der mit den Kapseln auszustattenden Flaschen ein Transportband (12) und ein Sternrad (13) aufweist.

8. Vorrichtung nach Anspruch 6 oder 7, **dadurch gekennzeichnet, daß** die Einrichtung zum Kalibrieren einen Kalibrierdorn (26) aufweist.

9. Vorrichtung nach einem der Ansprüche 6 bis 8, **dadurch gekennzeichnet, daß** die Schneideinrichtung einen Schnittstempel (22) und einen Messerdorn aufweist.

10. Vorrichtung nach einem der Ansprüche 6 bis 9, **dadurch gekennzeichnet, daß** unter dem Kapselaufnahmerad die Ausrichteinrichtung (28) für die Flaschen angeordnet ist, die als Drehteller ausgebildet ist.

11. Vorrichtung nach einem der Ansprüche 6 bis 10, **dadurch gekennzeichnet, daß** die mit der Kapsel ausgestattete Flasche nach dem Trennen von Flasche mit Kapsel und Kapselaufnahmerad mittels eines Sternrades wieder dem Flaschentransportband zugeführt wird.

## Claims

1. Method for fitting capsules on bottles, wherein the individual capsule has a cutout and/or slit to allow an opening and/or decorative portion of a bottle fastener to lie outside the capsule shell, **characterized by** the following features:
- capsules are fed singly to an intermittently driven capsule holding wheel,
- in the holding wheel each capsule is sized and provided with the cutout and/or slit,
- each bottle to be fitted with a capsule is orientated with respect to the capsule so that the opening and/or decorative portion of the bottle fastener is aligned with the cutout and/or slit in the capsule,
- the bottle and capsule are brought together so that the capsule is entered by the bottle and is transferred to the bottle,
- the holding wheel is separated from the bottle, which now carries the capsule.

2. Method according to Claim 1, **characterized in that** transfer of the capsule is effected by a movement of the aligned bottle.

3. Method according to Claim 1 or Claim 2, **characterized in that** transfer of the capsule is effected in a simultaneous pressure stroke of a cutting punch which has previously made the slit and/or cutout.

4. Method according to any one of Claims 1 to 3, **characterized in that** the bottle is aligned by turning it in its axis of rotation.

5. Method according to any one of Claims 1 to 4, **characterized in that** bottles to be fitted with the capsules are supplied in a line and separated for fitting with capsules.

6. Apparatus for carrying out the method according to any one of Claims 1 to 5, **characterized by** an arrangement (12, 13) for conveying and separating the bottles (1) to be fitted with the capsules (8), a device (18) for separating the capsules, a capsule holding wheel (20) for taking one or more capsules in one or more holders (21), a device for feeding the capsule into the individual holder of the holding wheel, a device (26) for sizing the capsule, a cutting device (22) to provide the capsule with a cutout and/or slit, and a raisable and lowerable aligning device (28) for the individual bottle to be fitted with the capsule.

7. Apparatus according to Claim 6, **characterized in that** the arrangement for conveying and separating the bottles to be fitted with capsules has a conveyor belt (12) and a star wheel (13).

8. Apparatus according to Claim 6 or Claim 7, **characterized in that** the sizing device has a sizing mandrel (26).

9. Apparatus according to any one of Claims 6 to 8, **characterized in that** the cutting device has a cutting punch (22) and cutter mandrel.

10. Apparatus according to any one of Claims 6 to 9, **characterized in that** the aligning device (28) for the bottles, which is configured as a turntable, is arranged underneath the capsule holding wheel.

11. Apparatus according to any one of Claims 6 to 10, **characterized in that** after the bottle has been fitted with its capsule and has separated from the capsule holding wheel, it is returned by means of a star wheel to the bottle conveyor belt.

## Revendications

1. Procédé pour munir des bouteilles de capsules, dans lequel la capsule respective présente un évidement et/ou une encoche pour permettre le placement d'un élément d'ouverture et/ou de décoration d'un bouchon mécanique à l'extérieur de l'enveloppe, **caractérisé par** les particularités indiquées ci-après :
- les capsules individuelles sont acheminées à une roue de réception de capsules soumise à un mouvement intermittent,
- dans la roue de réception de capsules, on procède au calibrage de la capsule respective et on la munit de l'évidement et/ou de l'encoche,
- la bouteille respective munie de la capsule est mise en alignement avec la capsule de telle sorte que l'élément d'ouverture et/ou de décoration du bouchon mécanique est disposé à fleur avec l'évidement et/ou l'encoche de la capsule,
- la bouteille et la capsule se déplacent en direction l'une de l'autre, la bouteille venant s'insérer dans la capsule et emportant cette dernière,
- la bouteille munie de la capsule est séparée de la roue de réception de capsules.

2. Procédé selon la revendication 1, **caractérisé en ce que** le transfert de la capsule a lieu via un mouvement de la bouteille mise en alignement.

3. Procédé selon la revendication 1 ou 2, **caractérisé en ce que** le transfert de la capsule a lieu au cours d'une course de compression simultanée d'un poinçon de découpage qui a pratiqué auparavant l'encoche et/ou l'évidement.

4. Procédé selon l'une quelconque des revendications 1 à 3, **caractérisé en ce que** la mise en alignement de la bouteille a lieu à l'aide d'une rotation dans son axe de rotation.

5. Procédé selon l'une quelconque des revendications 1 à 4, **caractérisé en ce que** des bouteilles qui doivent être munies des capsules, sont acheminées en une rangée et sont isolées pour la réception des capsules.

6. Dispositif pour la mise en oeuvre du procédé selon l'une quelconque des revendications 1 à 5, **caractérisé par** un mécanisme (12, 13) pour le transport et l'isolation des bouteilles (1) qui doivent être munies des capsules (8), par un mécanisme (18) pour l'isolation des capsules, par une roue de réception de capsules (20) pour la réception d'une ou de plusieurs capsules dans un ou plusieurs logements (21), par un mécanisme pour acheminer les capsules dans le logement respectif de la roue de réception de capsules, par un mécanisme (26) pour le calibrage des capsules, par un mécanisme de découpage (22) pour munir les capsules dans un évidement et/ou d'une encoche, et par un mécanisme de mise en alignement (28) apte à se soulever et à s'abaisser pour la bouteille respective qui doit être munie de la capsule.

7. Dispositif selon la revendication 6, **caractérisé en ce que** le mécanisme pour le transport et l'isolation des bouteilles qui doivent être munies des capsules, présente une bande transporteuse (12) et une roue en étoile (13).

8. Dispositif selon la revendication 6 ou 7, **caractérisé en ce que** le mécanisme pour le calibrage présente un mandrin de calibrage (26).

9. Dispositif selon l'une quelconque des revendications 6 à 8, **caractérisé en ce que** le mécanisme de découpage présente un poinçon de découpage (22) et un mandrin porte-lame.

10. Dispositif selon l'une quelconque des revendications 6 à 9, **caractérisé en ce que** le mécanisme de mise en alignement (28) pour les bouteilles est disposé en dessous de la roue de réception de capsules, ledit mécanisme étant réalisé sous la forme d'un plateau tournant.

11. Dispositif selon l'une quelconque des revendications 6 à 10, **caractérisé en ce que** la bouteille munie de la capsule, après la séparation de la bouteille munie de la capsule et de la roue de réception de capsules, est à nouveau acheminée à la bande transporteuse de bouteilles, à l'aide d'une roue en étoile.
